# EUROPÄISCHE PATENTSCHRIFT

(11) **EP 2 522 398 B1**
(45) Veröffentlichungstag und Bekanntmachung des Hinweises auf die Patenterteilung: **24.12.2014**
(21) Anmeldenummer: 11003852.8
(22) Anmeldetag: 11.05.2011
(51) Int. Cl.: A62B 35/00, A61G 7/10

(54) **Personenhebeeinrichtung**
Person lifting device
Dispositif de levage de personnes

(43) Veröffentlichungstag der Anmeldung: 14.11.2012
(73) Patentinhaber: Koch, Josef, 34134 Kassel (DE); Laufersweiler, Matthias, 34327 Körle-Empfershausen (DE)
(72) Erfinder: Koch, Josef, 34134 Kassel (DE); Laufersweiler, Matthias, 34327 Körle-Empfershausen (DE)
(74) Vertreter: Quermann, Helmut

(56) Entgegenhaltungen:
- EP-A1- 2 263 633
- EP-A2- 0 095 325
- WO-A1-2010/043289
- US-A1- 2002 026 667
- US-A1- 2003 233 705

## Beschreibung

### Technisches Gebiet

Die vorliegende Erfindung betrifft eine Personenhebeeinrichtung, insbesondere zum Anheben des Oberkörpers einer Person zur Anwendung in der Alten- und Krankenpflege sowie in der notfall- und unfallmedizinischen Versorgung.

### Hintergrund

In der Notfallmedizin, insbesondere bei Kraftfahrzeugunfällen, müssen verletzte Personen möglichst schnell aus Fahrzeugen geborgen werden. Hierbei ist insbesondere in Hinblick auf eine mögliche Wirbelsäulenvorschädigung der Person darauf zu achten, dass der Oberkörper der zu rettenden Person keinerlei Verkippung oder Torsion erfährt.

Zwar existieren im Stand der Technik bereits unterschiedlichste Rettungskorsetts, die den Rumpf der Person unterhalb der Achseln umschließen und somit den Oberkörper einer Person stabilisieren können. Für das Anlegen solcher Korsetts ist bei einer Unfallrettung einer Person jedoch oftmals nicht ausreichend Platz vorhanden oder die Person müsste bereits für das Anlegen des Korsetts in einer an sich unzulässigen Art und Weise bewegt werden.

Ferner ist aus der WO 2010/043289 A1 eine Personenhebeeinrichtung mit einem Grundkörper und einer den Grundkörper umgebenden Umhüllung bekannt. Der Grundkörper ist dabei aus einem weichelastischen Material und die Umhüllung aus einem reißfesten und wasserabweisenden Material gebildet. Die in sich schlauchartig ausgebildete Hebeeinrichtung kann dabei mit einem Mittelabschnitt in den Nacken einer zu verlagernden Person gelegt werden. Die Endabschnitte der Hebeeinrichtung werden sodann nach vorne geführt, unter den jeweils zugehörigen Arm geschlungen und schließlich nach hinten zum Rücken geführt.

Durch Anheben der um die Person geschlungenen Hebeeinrichtung kann die Person besonders schonend und weitgehend torsionsfrei angehoben oder verlagert werden. Hierbei sind jedoch die Endabschnitte der Personenhebeeinrichtung zum Beispiel miteinander zu verknoten, damit Bergungskräfte bevorzugt mit beiden Händen die Hebeeinrichtung zum Anheben der Person ergreifen können.

Je nach Körperumfang sowie Leibesfülle der zu rettenden Person sind zum Teil auch mehrere Helfer erforderlich, um die Person in vorgesehener Art und Weise anzuheben oder zu bewegen, beispielsweise auch zu schleifen. Aufgrund der Knotenbildung der Hebeeinrichtung sind die Möglichkeiten zum direkten Ergreifen der die Person umschlingenden Hebeeinrichtung jedoch recht begrenzt.

Aus der EP 0 095 325 A2 ist eine Tragehilfe aus einem flexiblen Material in Form einer Schlinge bekannt, welche mehrere, sich in Querrichtung zur Schlinge erstreckende Ausnehmungen zum Ergreifen der Schlinge aufweist.

Die WO 2010/043289 A1 offenbart ferner eine Personenhebeeinrichtung mit einem Grundkörper, dessen Längserstreckung seine Quererstreckung wesentlich übersteigt und welche ferner eine den Grundkörper umgebende Umhüllung aus einem reißfesten und wasserabweisenden Material aufweist.

Aus der US 2003/0233705 A1 ist ferner eine Hebeeinrichtung bekannt, die mit mehreren schlaufenartigen Griffen versehen ist, die von einem umlaufenden Band gebildet oder am umlaufenden Band befestigt sind.

Die EP 2 263 633 A1 beschreibt ferner eine Rettungsschlinge, deren gegenüberliegende Endabschnitte verjüngt ausgebildet sind.

Aus der US 2002/0026667 A1 ist ferner eine Tragehilfe mit einem Hebegurt bekannt, dessen Enden mit schlaufenartigen Tragegriffen versehen sind.

### Aufgabe

Es ist daher Aufgabe der vorliegenden Erfindung, eine hinsichtlich Anwenderfreundlichkeit verbesserte Hebeeinrichtung bereitzustellen, die besonders einfach und zuverlässig anwendbar ist, die einen weitreichenden Schutz für die anzuhebende oder zu rettende Person bietet, die ferner möglichst klein verstaubar und bei Rettungseinsätzen mitführbar ist und die zudem möglichst einfach und kostengünstig herstellbar ist.

### Erfindung und vorteilhafte Wirkungen

Die der Erfindung zugrundeliegende Aufgabe wird mit einer Personenhebeeinrichtung gemäß dem unabhängigen Patentanspruch 1 gelöst, wobei vorteilhafte Ausgestaltungen der Erfindung jeweils Gegenstand abhängiger Patentansprüche sind.

Die Personenhebeeinrichtung ist zum Umschlingen zumindest eines Körperteils einer Person ausgebildet. Sie weist hierzu einen flexiblen längserstreckten Schlingenkörper auf. Der Schlingenkörper kann zum Beispiel um den Hals einer aus einem Kraftfahrzeug zu rettenden Person als auch unter den Schultern und den Achseln der Person um die Brust und/oder um eine Rückenpartie gelegt werden oder jene Körperpartien umschlingen. An den voneinander beabstandeten und gegenüberliegenden Längsenden des Schlingenkörpers sind zueinander korrespondierend ausgebildete Handhaben vorgesehen, die ein Ergreifen des um die Person gewickelten Schlingenkörpers ermöglichen.

Indem der Schlingenkörper an seinen außenliegenden Längsenden jeweils zumindest eine Handhabe, etwa in Form eines Griffs oder einer Grifflasche aufweist, kann ein zum Beispiel den Oberkörper und/oder den Halsbereich einer zu rettenden Person umschließender Schlingenkörper zum einen recht einfach, zum anderen auch wohl definiert ergriffen werden. Ein Verknoten der Enden des Schlingenkörpers ist aufgrund der Handhabenausbildung hierbei nicht notwendig. Zudem kann durch die korrespondierende oder sogar symmetrische Anordnung der Handhaben an den gegenüberliegenden Längsenden des Schlingenkörpers eine weitreichend symmetrische Krafteinleitung in das Körperteil oder die Körperteile der mittels der Personenhebeeinrichtung anzuhebenden oder zu bewegenden Person erfolgen.

Es ist hierbei insbesondere vorgesehen, die anzuhebenden Körperteile der Person etwa mittig bzw. symmetrisch mit dem Schlingenkörper zu umschließen, sodass die an den freien Enden des Schlingenkörpers vorgesehenen Handhaben von einer Hilfskraft in besonders einfacher Art und Weise dergestalt ergriffen werden können, und eine Krafteinleitung in die entsprechende Körperpartie möglichst homogen und gleichmäßig erfolgt.

Sowohl in einem längserstreckten Ausgangszustand als auch nach Umschließen des anzuhebenden Körperteils, befinden sich die Handhaben an einem freien Ende der Personenhebeeinrichtung. Sie können sich hierbei insbesondere auch nach außen, von der Körperpartie oder der zu hebenden Person weg erstrecken. Auf diese Art und Weise kann die Personenhebeeinrichtung auch noch in einem vorgegebenen Abstand zur Person von Hilfskräften ergriffen werden. Dies erleichtert ein gleichzeitiges Ergreifen der Personenhebeeinrichtung von mehreren Hilfskräften.

Zumindest eine der Handhaben ist als Durchgangsöffnung eines flachen, bandartigen und ungepolsterten Fortsatzes des Schlingenkörpers ausgebildet. Insoweit weist der Schlingenkörper beidseits an seinen Längsenden einen bandartigen Fortsatz auf, wobei bevorzugt beide Fortsätze im Wesentlichen symmetrisch zueinander ausgestaltet sind und etwa nach Umschließen oder Umschlingen des Körperteils ineinander überdeckend anordenbar sind. Die an den Fortsätzen ausgebildeten Durchgangsöffnungen können von Vorteil hierbei unmittelbar überlappend zueinander zu liegen kommen. So können zwei Durchgangsöffnungen zweier bandartiger Fortsätze in vergleichsweise einfacher Art und Weise ergriffen werden. Durch das gemeinsame Umgreifen können die Fortsätze somit in Längsrichtung des Fortsatzes bzw. des Schlingenkörpers zueinander fixiert werden, ohne dass es einer Knotenbildung oder einer anderweitigen wechselseitigen Verbindung der Fortsätze oder entsprechender Schlingenkörperabschnitte bedarf.

Die Handhabe bzw. deren Durchgangsöffnung ist ferner als ein sich in Längsrichtung des Schlingenkörpers bzw. des bandartigen Fortsatzes erstreckender Schlitz ausgebildet. In Querrichtung betrachtet durchsetzt der Schlitz den bandartigen Fortsatz der Hebeeinrichtung in etwa mittig zwischen den Seitenrändern des Fortsatzes. Zum einen kann der Schlitz somit von beiden Seitenrändern des Fortsatzes sicher umschlossen werden. Zum anderen kann sich eine schlitzartige Ausgestaltung der Handhabe auch insoweit als vorteilhaft erweisen, als dass eine Hilfsperson mit gestreckter Hand durch den Schlitz greifen und hiernach unter Bildung einer Faust überwiegend über den Handflächen- oder Handwurzelbereich eine nennenswerte Zugkraft auf den Fortsatz, respektive auf den Schlingenkörper übertragen kann.

Somit können weitaus höhere Zugkräfte auf die Personenhebeeinrichtung übertragen werden als dies bei einem fingerumschließenden Ergreifen der Personenhebeeinrichtung der Fall wäre.

Des Weiteren ist zumindest der Schlingenkörper gepolstert ausgebildet. Er kann ein Außenpolster aufweisen. Bevorzugt ist der Schlingenkörper jedoch mit einem Innenpolster versehen, sodass eine Körperpartie möglichst sicher und rutschfest umschlossen werden kann.

Nach einer bevorzugten Ausgestaltung sind an jedem der Fortsätze zumindest zwei in Längsrichtung des jeweiligen Fortsatzes bzw. des Schlingenkörpers voneinander beabstandete Handhaben ausgebildet. Beide Handhaben weisen hierbei von Vorteil eine schlitzartige Kontur auf. Indem zumindest zwei voneinander beabstandete Handhaben vorgesehen sind, können mit ein und derselben Personenhebeeinrichtung ohne Weiteres auch Personen unterschiedlichen Körperumfangs angehoben oder bewegt werden. Auch bieten mehrere in Längsrichtung voneinander beabstandete Handhaben eine erhöhte Flexibilität hinsichtlich der Vielzahl an Umschlingungsmöglichkeiten von Körperteilen.

Bei vergleichsweise kleinen Körperpartien können die körpernah liegenden Handhaben zur Anwendung kommen, damit der anzuhebende Körper oder Oberkörper von der oder den Hilfspersonen gut kontrollierbar bleibt. Bei größeren Personen oder bei solchen mit einer vergleichsweise großen Leibesfülle, können die körpernah liegenden Handhaben jedoch zum Beispiel voneinander beabstandet am Körperteil der Person anliegen, sodass erst die dem freien Ende der Hebeeinrichtung zugewandten Handhaben miteinander zur Überdeckung bringbar und dementsprechend vom Hilfspersonal ergreifbar sind.

Es ist aber auch denkbar, dass mehrere in den gegenüberliegenden Fortsätzen ausgebildete Schlitze jeweils nach Umschließen des betreffenden Körperteils in überdeckender Art und Weise zur Anlage gebracht werden, sodass auch mehrere Hilfspersonen gleichzeitig mit jeweils einer Handhabe eine entsprechende Kraft auf die Personenhebeeinrichtung ausüben können.

Nach einer weiteren bevorzugten Ausgestaltung ist lediglich der Schlingenkörper gepolstert, während der an den Längsenden des Schlingenkörpers vorgesehene Fortsatz als flaches Band ausgebildet ist. Eine weitgehend ungepolsterte Fortsatzausgestaltung ist für das Aufeinanderlegen der miteinan- der korrespondierenden Fortsätze als auch für deren Ergreifen mittels der daran ausgebildeten Handhaben von Vorteil.

In einem weiteren Aspekt weist der Schlingekörper eine mit einem Polstermaterial gefüllte Umhüllung auf. Der Füllstoff kann hierbei aus einem weichelastischem Material gebildet sein oder er kann ein solches aufweisen. Das Polstermaterial kann eine granulare, gewickelte oder geschäumte Struktur aufweisen. Von Vorteil weist das Füllmaterial einen Kunststoff, wie zum Beispiel Polyamid, Polyester, Polyethylen, Polypropylen, Polystyrol oder ein auf Silikaten basierendes Granulat, wie zum Beispiel Aluminium-Silikat oder Aluminium-Eisen-Magnesium-Silikat auf.

Die Umhüllung des Schlingenkörpers und/oder der Fortsatz der Personenhebeeinrichtung weist nach einer Weiterbildung bevorzugt ein Gewirke oder ein Gewebe aus einer Natur- oder Kunstfaser auf. Das Gewirke oder Gewebe ist hierbei besonders reißfest ausgebildet. Das Gewirke oder Gewerbe ist ferner waschbar und trocknergeeignet, sodass die Hebeeinrichtung etwa infolge einer Verschmutzung gewaschen bzw. auch waschdesinfiziert und somit mehrfach, für unterschiedliche Personen Gebrauch finden kann.

Hierbei ist nach einer weiteren bevorzugten Ausgestaltung ferner vorgesehen, dass der Fortsatz und/oder die Umhüllung an ihren außenliegenden Seitenrändern nach innen umgeschlagen sind. Das heißt, der Schlingenkörper als auch der Fortsatz, weisen über nahezu sämtliche Flächenabschnitte eine Materialdopplung des Gewirkes oder Gewebes auf. Indem die Seitenränder durch Umschlagen eines Materialzuschnitts nach innen ausgebildet sind, weist die Umhüllung an ihren Außenrändern im Querschnitt eine dementsprechend geschwungene oder gebogene Kontur auf.

Die zur Bildung der Umhüllung oder der Fortsätze vorzusehenden Nähte des Gewirkes oder Gewebes liegen somit stets außerhalb des Außenrandes der Personenhebeeinrichtung. Auf diese Art und Weise kann ein von vergleichsweise festen Nähten ausgehendes Verletzungsrisiko sowohl für die anzuhebende Person als auch für die Hilfskräfte minimiert werden.

Nach einer weiteren bevorzugten Ausgestaltung weisen die Umhüllung und/oder der Fortsatz einen reißfesten Baumwollstoff auf. Neben einer besonders einfachen Verarbeitung und geringen Materialanschaffungskosten weist ein Baumwollgewebe oder -gewirke ferner eine für die Bildung einer Schlinge vorteilhafte Oberflächenbeschaffenheit auf. Die Ausgestaltung der Umhüllung als Baumwollgewebe oder -gewirke unterstützt eine Selbsthemmung der Personenhebeeinrichtung, insbesondere bei Bildung einer eine Körperpartie umschließenden Schlinge. Wird die Personenhebeeinrichtung zum Beispiel um den Hals einer Person gelegt, so zieht sich diese Schlinge aufgrund der Haftreibung aneinander anliegender Schlingenkörperabschnitte nicht oder nur unwesentlich weiter zu.

Daneben erweist sich eine Umhüllung aus Baumwollstoff auch beim Umschlingen von in Kleidung steckenden Körperteilen als vorteilhaft, da zwischen dem schlingenseitigen Baumwollstoff und der Kleidung der anzuhebenden Person eine für die Zwecke eines möglichst schonenden und gleichmäßigen Anhebens vorteilhafte hohe Haftreibung bereit gestellt werden kann.

Nach einer weiteren bevorzugten Ausgestaltung weist der Schlingenkörper im Querschnitt zumindest zwei, durch eine Längsnaht der Umhüllung gebildete Kammern für das Polstermaterial auf. Die beiden Kammern können für sich genommen eine ovale oder runde Querschnittskontur aufweisen, sodass der Schlingenkörper an sich eine gesteppte wurst- oder schlauchartige Kontur annimmt. Die Unterteilung des Schlingenkörpers in zumindest zwei in Querrichtung nebeneinander liegende Kammern für das Polstermaterial ist zum einen für eine Oberflächenvergrößerung des Schlingenkörpers, zum anderen auch für ein Stabilisieren und Fixieren des in den Kammern aufgenommenen Polstermaterials von Vorteil.

Es ist ferner von Vorteil, wenn nach einer weiteren bevorzugten Ausgestaltung der Fortsatz an den Schlingenkörper angenäht oder einstückig mit der Umhüllung des Schlingenkörpers ausgebildet ist. Insoweit kann eine vergleichsweise feste und strapazierfähige Verbindung von Fortsatz und Schlingenkörper bereitgestellt werden. Der Fortsatz ist mit dem Schlingenkörper bevorzugt über seine gesamte Quererstreckung, also senkrecht zur Längserstreckung von Fortsatz und Schlingenkörper verbunden, sodass die von Hilfspersonen über die Handhaben in den Fortsatz eingeleiteten Zug- oder Hebekräfte möglichst homogen und gleich verteilt in den Schlingenkörper eingeleitet werden können.

Schließlich ist nach einer weiteren Ausgestaltung am Schlingenkörper eine den Schlingenkörper in Längsrichtung im Wesentlichen symmetrisch unterteilende Markierung vorgesehen. Die Markierung dient in vorteilhafter Weise dazu, die Mitte des sich in Längsrichtung erstreckenden Schlingenkörpers bzw. der gesamten Hebeeinrichtung zu markieren. Um eine möglichst symmetrische Krafteinleitung in die Körperpartie der anzuhebenden Person aufbringen zu können, ist es von Vorteil, beim Anlegen der Hebeeinrichtung mit der mittigen Markierung an einer körpermittigen Stelle der Person zu beginnen und den Schlingenkörper, ausgehend von der Markierung in beiden Richtungen weitgehend symmetrisch um etwa den Oberkörper- und/oder Halsbereich der Person zu schlingen.

Mittels der Markierung kann in besonders einfacher Art und Weise erreicht werden, dass die miteinander korrespondierenden Handhaben an den gegenüberliegenden Endabschnitten des Schlingekörpers, respektive der Personenhebeeinrichtung in einem hohen Grad zur Überlappung bringbar sind.

### Kurzbeschreibung der Figuren

Weitere Ziele, Merkmale sowie vorteilhafte Anwendungsmöglichkeiten der Erfindung werden in der nachfolgenden Beschreibung eines Ausführungsbeispiels unter Bezugnahme auf die Figuren erläutert. Hierbei bilden sämtliche im Text beschriebene als auch in den Figuren bildlich dargestellten Merkmale sowohl in Alleinstellung als auch in jeglicher sinnvollen Kombination untereinander den Gegenstand der Erfindung.

Es zeigen:
- Fig. 1: eine Draufsicht auf eine Personenhebeeinrichtung in längserstreckter Ausgangskonfiguration,
- Fig. 2: eine zu Darstellungszwecken gekrümmte Konfiguration der Personenhebeeinrichtung,
- Fig. 3: eine perspektivische vergrößerte Darstellung eines bandartigen Fortsatzes des Schlingenkörpers,
- Fig. 4: eine vergrößerte Darstellung des Übergangsbereichs zwischen Schlingenkörper und Fortsatz sowie
- Fig. 5: einen Querschnitt entlang A-A durch den Schlingenkörper gemäß Fig. 4.

### Detaillierte Beschreibung

Die in den Fig. 1 und 2 vollständig dargestellte Personenhebeeinrichtung 10 ist als längserstreckte Schlinge mit einem Schlingenkörper 12a, 12b ausgebildet. Der Schlingenkörper 12a, 12b weist eine mittige Markierung 14 auf, die die Mitte der Personenhebeeinrichtung 10, bezogen auf ihre Längserstreckung, kennzeichnet. Beidseits jener Markierung 14 ist die Personenhebeeinrichtung 10 weitgehend symmetrisch ausgebildet. Der Schlingenabschnitt 12a ist insoweit weitgehend identisch zum Schlingenabschnitt 12b ausgebildet. Die Abschnitte sind zur Bildung eines gemeinsamen Schlingenkörpers bevorzugt einstückig miteinander ausgebildet.

An den außenliegenden Längsenden des Schlingenkörpers 12a, 12b ist jeweils ein flacher Fortsatz 16a, 16b ausgebildet. Beide Fortsätze weisen in Fortsatzlängsrichtung voneinander beabstandete, als Handhaben oder Griffe ausgebildete Schlitze 18a, 18b, 20a, 20b auf. Wie in Fig. 2 in Ansätzen dargestellt, kann der Schlingenkörper 12a, 12b in einer bevorzugt symmetrischen Art und Weise, etwa um den Hals und/oder um den Brustkorb und Schulterbereich einer Person gelegt werden. Die beiden Fortsätze 16a, 16b kommen dabei entweder an der Brust oder im Schulterblattbereich überdeckend zur Anlage und können dort überlappend mit den fluchtend zueinander anzuordnenden Schlitzen 18a, 18b bzw. 20a, 20b ergriffen werden.

Es sind hierbei unterschiedliche Schlingenkonfigurationen denkbar. Beispielsweise kann der Schlingenkörper mit seiner Markierung 14 auf einen mittigen Abschnitt eines Nackens einer Person gelegt, anschließend nach vorn geführt, unter den jeweils zugehörigen Arm geschlungen und schließlich nach hinten zum Rücken geführt werden.

Alternativ ist denkbar, den Schlingenkörper 12a, 12b mit seiner Markierung 14 im Halsbereich der Person zu positionieren und dabei die beiden Endabschnitte des Schlingenkörpers 12a, 12b mit den daran vorgesehenen Fortsätzen 16a, 16b über die Schulter nach hinten zu führen, diese im Rückenbereich der Person zu kreuzen und unter den jeweils zugehörigen Arm hindurch nach vorne zu führen. In dieser Schlingenkonfiguration kann beispielsweise eine auf dem Rücken liegende Person angehoben werden.

Die symmetrische Umschlingung von Körperpartien, insbesondere des Halswirbel- und Oberkörperbereichs ermöglicht eine achsgerechte Verlagerung sowie ein achsgerechtes Anheben etwa einer verletzten Person. Auf diese Art und Weise kann auch ohne Anlegen eines Rettungskorsetts, zum Beispiel eine Person, die eine Wirbelsäulenvorschädigung aufweist, in ihrem Halsbereich gesondert mit einer Cervikalstütze versehen werden und anschließend mit der die Cervikalstütze und den Schulter- bzw. Oberkörperbereich umschlingenden erfindungsgemäßen Hebeeinrichtung 10, zum Beispiel aus einem verunfallten Fahrzeug, gehoben werden. Neben Anwendungen in der Unfall- oder Notfallmedizin eignet sich die hier beschriebene Personenhebeeinrichtung 10 auch gleichermaßen in der Alten- und Krankenpflege, etwa zum Aufrichten des Oberkörpers einer liegenden Person.

Wie aus den Fig. 4 und 5 hervorgeht, weist der mittige Schlingenkörper 12a, 12b der Personenhebeeinrichtung 10 eine mit einem Polstermaterial 40 gefüllte Umhüllung 38 auf. Die Umhüllung 38 ist bevorzugt aus einem Gewirke oder Gewebe aus einer Natur- oder Kunstfaser gebildet. Von Vorteil weist die Umhüllung 38 einen reißfesten Baumwollstoff auf. Das Füllmaterial 40 ist bevorzugt ein Kunststoff, etwa ein Kunststoffgranulat oder eine geschäumte oder gewickelte Kunststoffstruktur, bevorzugt aus Polyester.

Wie aus dem Querschnitt gemäß der Fig. 5 hervorgeht, ist die Umhüllung 38 mit ihren Profilenden nach innen, zur in Längsrichtung verlaufenden Naht 32 hin umgeschlagen, um nach außen, zu den Seitenrändern hin, ein möglichst rundes und kantenfreies Profil bereitzustellen. Durch die Bildung zweier Kammern 28, 30 kann die Oberfläche der Umhüllung bzw. des Schlingenkörpers 12a, 12b in vorteilhafter Weise vergrößert werden, um eine zu Hebezwecken vorteilhafte Haftreibung zu erhöhen.

Wie ferner aus den vergrößerten Darstellungen der Fig. 3 und 4 hervorgeht, setzt sich die kammerartige Struktur 28, 30 des Schlingenkörpers 12a in der Ausgestaltung des in Längsrichtung daran angrenzenden Fortsatzes 16a fort. Der Fortsatz 16a weist gleichermaßen zwei parallel verlaufende Längsabschnitte 22a, 24a auf, zwischen deren Innennähten in Längsrichtung bereichsweise ein Schlitz 18a, 20a gebildet ist. Der Fortsatz 16a ist, im Querschnitt betrachtet, zwar ohne Polstermaterial ausgebildet. Er weist aber eine aus dem Umhüllungsmaterial gebildete Doppellage 22a, 24a auf, die sich von einem Übergangsbereich 26a bis hin zum freien Ende der Personenhebeeinrichtung 10 erstreckt.

In Fig. 4 sind die innenliegenden Nähte 35 der materialgedoppelten Abschnitte 22a, 24a gezeigt, die im hier gezeigten Ausführungsbeispiel eine konkave Kontur aufweisen. Grundsätzlich wäre zur Bildung von Schlitzen 18a, 20a auch denkbar, eine mittige Naht 32, 34, 36, wie sie in Fig. 3 durchgehend gezeigt ist, zur Bildung von Schlitzen 18a, 20a Y-artig zu verzweigen und wieder zusammenzuführen und im verzweigten Bereich den gesteppten oder genähten lediglich Stoff aufzutrennen.

Das in Fig. 5 gezeigte Doppelprofil der Umhüllung 38 dient ferner dazu, den Schlingenkörper, bezogen auf die Darstellung gemäß Fig. 5, in Horizontalrichtung möglichst breit auszubilden. Auf diese Art und Weise kann die Auflage- oder Anlagefläche zwischen Schlingenkörper 12a, 12b und der aufzunehmenden Person erhöht, und damit auch eine auf die Person einwirkende Punktbelastung minimiert werden. Die Baumwollumhüllung 38 kann ferner mit einer in den Figuren nicht explizit dargestellten aufgerauhten Oberfläche, wie zum Beispiel mit einer Riffelung oder einer cordähnlichen Struktur versehen werden, um eine möglichst hohe Reibung übereinanderliegender Abschnitte des Schlingenkörpers 12a, 12b sowie seiner Fortsätze 16a, 16b bereitzustellen.

Die Unterbrechung, respektive Verzweigung der Nähte 36, 34 im Fortsatzabschnitt 16a stellen in die Personenhebeeinrichtung integrierte Transport- oder Griffschlaufen bereit, die insbesondere ein gleichzeitiges Ergreifen beider Endabschnitte 16a, 16b der Personenhebeeinrichtung 10, auch für mehr als nur eine Hilfskraft ermöglichen.

Es ist hierbei ferner denkbar, das Ende des Fortsatzes 16a, 16b auch um eine gedachten, den Fortsatz in Querrichtung durchsetzende, in den Figuren nicht explizit gezeigte Knicklinie nach innen umzuschlagen, sodass die Schlitze 18a, 20a eines Fortsatzes 16a zueinander zur Überdeckung gelangen. Durch eine solche Dopplung und Faltung kann der Griff nochmals dicker ausgebildet werden, was dessen Griffigkeit sowie Stabilität weiter erhöht.

### Bezugszeichenliste

- 10: Personenhebeeinrichtung
- 12a: Schlingenkörper
- 12b: Schlingenkörper
- 14: Markierung
- 16a: Fortsatz
- 16b: Fortsatz
- 18a: Handhabe
- 18b: Handhabe
- 20a: Handhabe
- 20b: Handhabe
- 22a: Materialdopplung
- 24a: Materialdopplung
- 26a: Übergangsbereich
- 28: Polsterkammer
- 30: Polsterkammer
- 32: Naht
- 34: Naht
- 35: Naht
- 36: Naht
- 38: Umhüllung
- 40: Füllung

## Patentansprüche

1. Personenhebeeinrichtung zum Umschlingen zumindest eines Körperteils einer Person mit einem flexiblen längserstreckten Schlingenkörper (12a, 12b), wobei an gegenüberliegenden Längsenden des Schlingenkörpers (12a, 12b) zueinander korrespondierend ausgebildete Handhaben (18a, 18b, 20a, 20b) zum Ergreifen des um die Person wickelbaren Schlingenkörpers (12a, 12b) vorgesehen sind, wobei zumindest eine Handhabe (18a, 18b, 20a, 20b) als Durchgangsöffnung eines flachen, bandartigen und ungepolsterten Fortsatzes (16a, 16b) des Schlingen körpers (12a, 12b) ausgebildet ist, wobei die Durchgangsöffnung als ein sich in Längsrichtung des Schlingenkörpers (12a, 12b) erstreckender Schlitz (18a, 18b, 20a, 20b) ausgebildet ist, **dadurch gekennzeichnet, dass** der Schlingenkörper (12a, 12b) gepolstert ausgebildet ist.

2. Hebeeinrichtung nach einem Anspruch 1, wobei an jedem der Fortsätze (16a, 16b) zumindest zwei in Längsrichtung voneinander beabstandete Handhaben (18a, 18b, 20a, 20b) ausgebildet sind.

3. Hebeeinrichtung nach einem der vorhergehenden Ansprüche, wobei der Fortsatz (16a, 16b) als flaches Band ausgebildet ist.

4. Hebeeinrichtung nach einem der vorhergehenden Ansprüche, wobei der Schlingenkörper (12a, 12b) eine mit einem Polstermaterial (40) gefüllte Umhüllung (38) aufweist.

5. Hebeeinrichtung nach Anspruch 4, wobei die Umhüllung (38) und/oder der Fortsatz (16a, 16b) ein Gewirke oder ein Gewebe aus einer Natur- oder Kunstfaser aufweist.

6. Hebeeinrichtung nach Anspruch 5, wobei die Umhüllung (38) und/oder der Fortsatz (16a, 16b) an ihren außen liegenden Seitenrändern nach innen umgeschlagenen sind.

7. Hebeeinrichtung nach eine der vorhergehenden Ansprüche 4 bis 6, wobei die Umhüllung (38) und/oder der Fortsatz (16a, 16b) einen reißfesten Baumwollstoff aufweist.

8. Hebeeinrichtung nach einem der vorhergehenden Ansprüche, wobei der Schlingenkörper (12a, 12b) im Querschnitt zumindest zwei durch eine Längsnaht (32) der Umhüllung (38) gebildete Kammern (28, 30) für das Polstermaterial (40) aufweist.

9. Hebeeinrichtung nach einem der vorhergehenden Ansprüche 1 bis 7, wobei der Fortsatz (16a, 16b) an den Schlingenkörper (12a, 12b) angenäht oder einstückig mit der Umhüllung (38) des Schlingenkörpers (12a, 12b) ausgebildet ist.

10. Hebeeinrichtung nach einem der vorhergehenden Ansprüche, wobei der Schlingenkörper (12a, 12b) eine den Schlingenkörper in Längsrichtung im Wesentlichen symmetrisch unterteilende Markierung (14) aufweist.

## Claims

1. Person-lifting device for looping around at least one part of a person's body, having a flexible elongate loop body (12a, 12b), wherein mutually corresponding handles (18a, 18b, 20a, 20b) are provided at opposite longitudinal ends of the loop body (12a, 12b) in order to grip the loop body (12a, 12b), which can be wrapped around the person, wherein at least one handle (18a, 18b, 20a, 20b) is designed in the form of a through-opening in a flat, band-like and unpadded extension (16a, 16b) of the loop body (12a, 12b), wherein the through-opening is designed in the form of a slot (18a, 18b, 20a, 20b) extending in the longitudinal direction of the loop body (12a, 12b), **characterized in that** the loop body (12a, 12b) is of padded design.

2. Lifting device according to Claim 1, wherein at least two longitudinally spaced-apart handles (18a, 18b, 20a, 20b) are formed on each of the extensions (16a, 16b).

3. Lifting device according to one of the preceding claims, wherein the extension (16a, 16b) is designed in the form of a flat band.

4. Lifting device according to one of the preceding claims, wherein the loop body (12a, 12b) has a sheath (38) filled with a padding material (40).

5. Lifting device according to Claim 4, wherein the sheath (38) and/or the extension (16a, 16b) have/has a knitted fabric or a woven fabric made of a natural or synthetic fibre.

6. Lifting device according to Claim 5, wherein the sheath (38) and/or the extension (16a, 16b) is/are folded over inwards along their outer side peripheries.

7. Lifting device according to one of the preceding Claims 4 to 6, wherein the sheath (38) and/or the extension (16a, 16b) have/has a tear-resistant cotton fabric.

8. Lifting device according to one of the preceding claims, wherein the loop body (12a, 12b), as seen in cross section, has at least two chambers (28, 30) for the padding material (40), said chambers being formed by a longitudinal seam (32) of the sheath (38).

9. Lifting device according to one of the preceding Claims 1 to 7, wherein the extension (16a, 16b) is sewn to the loop body (12a, 12b) or formed in one piece with the sheath (38) of the loop body (12a, 12b).

10. Lifting device according to one of the preceding claims, wherein the loop body (12a, 12b) has a marking (14) which subdivides the loop body essentially symmetrically in the longitudinal direction.

## Revendications

1. Dispositif de levage de personnes permettant d'enserrer au moins une partie de corps d'une personne avec un corps enserrant (12a, 12b) flexible s'étendant dans le sens de la longueur, des manettes (18a, 18b, 20a, 20b) réalisées au niveau des extrémités longitudinales opposées du corps enserrant (12a, 12b) réalisées de façon opposée les unes par rapport aux autres étant prévues pour saisir le corps enserrant (12a, 12b) pouvant être enroulé autour de la personne, au moins une manette (18a, 18b, 20a, 20b) prenant la forme d'une ouverture traversante d'une saillie (16a, 16b) plate, de type bande et non rembourrée, du corps enserrant (12a, 12b), l'ouverture traversante prenant la forme d'une fente (18a, 18b, 20a, 20b) s'étendant dans la direction longitudinale du corps enserrant (12a, 12b), **caractérisé en ce que** le corps enserrant (12a, 12b) est rembourré.

2. Dispositif de levage selon la revendication 1, au moins deux manettes (18a, 18b, 20a, 20b) espacées l'une par rapport à l'autre dans la direction longitudinale sont réalisées au niveau de chacune des saillies (16a, 16b).

3. Dispositif de levage selon l'une quelconque des revendications précédentes, la saillie (16a, 16b) prenant la forme d'une bande plate.

4. Dispositif de levage selon l'une quelconque des revendications précédentes, le corps enserrant (12a, 12b) comportant une enveloppe (38) remplie d'une matière rembourrante (40).

5. Dispositif de levage selon la revendication 4, l'enveloppe (38) et/ou la saillie (16a, 16b) comportant un tricot ou un tissu réalisé à partir d'une fibre naturelle ou artificielle.

6. Dispositif de levage selon la revendication 5, l'enveloppe (38) et/ou la saillie (16a, 16b) étant rabattus vers l'intérieur au niveau de leurs bords latéraux extérieurs.

7. Dispositif de levage selon l'une quelconque des revendications 4 à 6, l'enveloppe (38) et/ou la saillie (16a, 16b) comportant une matière en laine résistante à la déchirure.

8. Dispositif de levage selon l'une quelconque des revendications précédentes, le corps enserrant (12a, 12b) comportant en section transversale au moins deux compartiments (28, 30) formés par une couture longitudinale (32) de l'enveloppe (38) pour la matière rembourrante (40).

9. Dispositif de levage selon l'une quelconque des revendications 1 à 7, la saillie (16a, 16b) étant cousue au niveau du corps enserrant (12a, 12b) ou réalisée d'un seul tenant à l'enveloppe (38) du corps enserrant (12a, 12b).

10. Dispositif de levage selon l'une quelconque des revendications précédentes, le corps enserrant (12a, 12b) comportant un marquage (14) divisant pour l'essentiel symétriquement le corps enserrant dans la direction longitudinale.
